# EUROPÄISCHE PATENTANMELDUNG

(11) **EP 4 177 408 A1**
(43) Veröffentlichungstag der Anmeldung: **10.05.2023**
(21) Anmeldenummer: 22204660.9
(22) Anmeldetag: 31.10.2022
(51) Int. Cl.: E03C 1/04, E03C 1/05, E03C 1/044, B67D 1/00, A47J 31/41

(54) **SANITÄRARMATUR ZUR AUSGABE AUFBEREITETER FLÜSSIGKEITEN**

(30) Priorität: 04.11.2021 DE 102021212427
(71) Anmelder: BLANCO GmbH + Co KG, 75038 Oberderdingen (DE)
(72) Erfinder: Funke, Thomas, 75031 Eppingen (DE); Stenvers, Olaf, 68163 Mannheim (DE); Keller, Stefan, 74374 Zaberfeld (DE)
(74) Vertreter: Ullrich & Naumann PartG mbB

(57) **Zusammenfassung**

Die Erfindung betrifft eine Sanitärarmatur zur Ausgabe aufbereiteter Flüssigkeiten, umfassend ein erstes Stellelement zum Einstellen einer Menge einer auszugebenden Flüssigkeit, ein zweites Stellelement zum Einstellen der auszugebenden Flüssigkeitsart, eine Anzeigeeinrichtung, die eine Mehrzahl optischer Anzeigeelemente aufweist und eine Steuereinrichtung, die einerseits mit den Stellelementen und/oder mit einer Aufbereitungseinrichtung, andererseits mit der Anzeigeeinrichtung verbunden ist, derart, dass Stellelement-Einstellungen und/oder zumindest ein Zustand der Aufbereitungseinrichtung mittels separater Ansteuerung der optischen Anzeigeelemente angezeigt werden.

## Beschreibung

Die Erfindung betrifft eine Sanitärarmatur zur Ausgabe aufbereiteter Flüssigkeiten, umfassend ein erstes Stellelement zum Einstellen einer Menge einer auszugebenden Flüssigkeit sowie ein zweites Stellelement zum Einstellen der auszugebenden Flüssigkeitsart.

Die Erfindung betrifft weiter ein Sanitärsystem, umfassend eine Sanitärarmatur und eine Aufbereitungseinrichtung, welche mit der Sanitärarmatur zum Bereitstellen von aufbereiteter Flüssigkeit verbunden ist.

Die Erfindung betrifft weiter ein Verfahren zum Betreiben einer Sanitärarmatur.

Sanitärarmaturen sind in vielfältigster Weise bekannt geworden. Bekannte Sanitärarmaturen weisen beispielsweise einen Armaturenkörper mit zumindest einem Stellglied zur Einstellung zumindest einer Eigenschaft eines durch die Sanitärarmatur geleiteten Fluidstroms auf. Bei der Eigenschaft kann es sich beispielsweise um die Durchflussmenge des Fluidstroms oder die Temperatur des Fluidstroms handeln. Bei bekannten Sanitärarmaturen wird der Fluidstrom beispielsweise aus einem getrennten Kaltwasser- und Warmwasserstrom mittels einer Mischeinrichtung gemischt und von dort zu einem Auslauf geleitet.

Zur Erhöhung der Funktionalität ist beispielsweise aus der DE 10 2013 000 773 A1 oder der DE 10 2013 002 236 A1 eine Sanitärarmatur bekannt geworden mit zumindest einem ersten Betätigungselement zur Temperatur- und/oder Mengeneinstellung von Mischwasser und mit zumindest einem zweiten Betätigungselement zur Mengeneinstellung von Heißwasser. Das zweite Betätigungselement, welches ein Einstellen der Menge von Heißwasser ermöglicht, ist dabei als Drehwahlschalter ausgebildet. Dieser muss zunächst in eine erste Richtung gedreht werden, um die Heißwasserfunktion zu aktivieren. Anschließend muss dieser in die der ersten Richtung entgegengesetzte Richtung gedreht werden, um die gewünschte Menge an Heißwasser einzustellen.

Aus der DE 10 2019 210 435 A1 ist eine Sanitärarmatur zum Abgeben von aufbereiteten Flüssigkeiten, insbesondere für Getränke, bekannt geworden, umfassend ein erstes Stellelement zur Mengeneinstellung der abzugebenden aufbereiteten Flüssigkeit und ein Betätigungselement zum Bereitstellen der mittels des ersten Stellelements eingestellten Menge an aufbereiteter Flüssigkeit, wobei zumindest ein zweites Stellelement zur Auswahl einer Aufbereitungsart, insbesondere aus zumindest zwei unterschiedlichen Aufbereitungsarten, von nicht-aufbereiteter Flüssigkeit angeordnet ist, wobei erstes und das zumindest eine zweite Stellelement unabhängig voneinander betätigbar sind. Weiter ist eine ringförmige Anzeigeeinrichtung angeordnet, mit der verschiedene farbliche Darstellungen angezeigt werden können, beispielsweise die Farben rot, weiß, grün, gelb und/oder orange. Die Anzeigeeinrichtung kann ebenfalls die Farbe intermittierend anzeigen, mit anderen Worten ein Blinken in der jeweiligen Farbe bereitstellen.

Nachteilig dabei ist, dass nur eine begrenzte und mangelhafte Rückinformation beziehungsweise Rückmeldung der Stellung der Stellglieder beziehungsweise der jeweiligen Aufbereitungseinrichtung an einen Nutzer erfolgen kann. Lediglich durch einzelne optische Signale oder Farben ist eine Rückmeldung an den Nutzer möglich, was auf Grund der Vielzahl von Aufbereitungsarten von Flüssigkeiten, Zuständen der Sanitärarmatur und Komponenten von dieser, insbesondere einer Aufbereitungsvorrichtung, etc. nur begrenzt möglich ist.

Eine Aufgabe der vorliegenden Erfindung ist es daher, eine Sanitärarmatur, ein Sanitärsystem sowie ein Verfahren zum Betreiben einer Sanitärarmatur anzugeben, welche eine erhöhte Flexibilität hinsichtlich der Anzeige bereitstellen bei gleichzeitig einfacher Herstellung und Betrieb.

In einer Ausführungsform löst die vorliegende Erfindung die vorstehend genannten Aufgaben mit einer Sanitärarmatur zur Ausgabe aufbereiteter Flüssigkeiten, umfassend
ein erstes Stellelement zum Einstellen einer Menge einer auszugebenden Flüssigkeit, ein zweites Stellelement zum Einstellen der auszugebenden Flüssigkeitsart,
eine Anzeigeeinrichtung, die eine Mehrzahl optischer Anzeigeelemente aufweist und eine Steuereinrichtung, die einerseits mit den Stellelementen und/oder mit einer Aufbereitungseinrichtung, andererseits mit der Anzeigeeinrichtung verbunden ist, derart, dass Stellelement-Einstellungen und/oder zumindest ein Zustand der Aufbereitungseinrichtung mittels separater Ansteuerung der optischen Anzeigeelemente angezeigt werden.

In einer Ausführungsform löst die vorliegende Erfindung die vorstehend genannten Aufgaben mit einem Sanitärsystem, umfassend eine Sanitärarmatur gemäß einem der Ansprüche 1-12, und eine Aufbereitungseinrichtung, welche mit der Sanitärarmatur zum Bereitstellen von aufbereiteter Flüssigkeit verbunden ist, insbesondere wobei die Aufbereitungseinrichtung zumindest eine der folgenden Einrichtungen umfasst:
- eine Filtereinrichtung zur Bereitstellung eines gefilterten Fluids, insbesondere von gefiltertem Wasser,
- eine Karbonisierungseinrichtung zur Bereitstellung eines karbonisierten Fluids, insbesondere von karbonisiertem Wasser,
- eine Erwärm- und/oder Heizeinrichtung zur Bereitstellung von Fluiden mit hoher Temperatur, insbesondere Heißwasser,
- eine Kühleinrichtung, insbesondere zur Bereitstellung eines gekühlten Fluids, insbesondere Wasser,
- eine lonisationseinrichtung zur Ionisierung eines Fluids, insbesondere von Wasser,
- eine Anreichungseinrichtung zur Anreichung des Fluids mit zumindest einem Stoff, insbesondere Mineralstoff, Geschmacksstoff, Farbstoff oder dergleichen,
- eine Zusatzeinrichtung zum Zusatz von Konzentraten, insbesondere Fruchtsaftkonzentraten oder dergleichen, zu einem Fluid,
- eine Hygieneeinrichtung zur Bereitstellung von hygienisch aufbereitetem Fluid, insbesondere zur Entkeimung eines Fluids, und/oder
- eine Reinigungseinrichtung (zum Bereitstellen eines Reinigungs- und/oder Spülmediums anstelle oder zum Zusetzen zu einem Fluid,
und wobei die Steuereinrichtung ausgebildet ist, Zustände von Einrichtungen mittels separater Ansteuerung der optischen Anzeigeelemente anzuzeigen.

In einer Ausführungsform löst die vorliegende Erfindung die vorstehend genannten Aufgaben mit einem Verfahren zum Betreiben einer Sanitärarmatur gemäß einem der Ansprüche 1-12, umfassend die Schritte
- Einstellen, mittels eines ersten Stellelements, einer Menge einer auszugebenden Flüssigkeit,
- Einstellen, mittels eines zweites Stellelements der auszugebenden Flüssigkeitsart, und
- Anzeigen, mittels einer Anzeigeeinrichtung, die eine Mehrzahl optischer Anzeigeelemente aufweist, von Stellelement-Einstellungen und/oder zumindest ein Zustand der Aufbereitungseinrichtung mittels separater Ansteuerung der optischen Anzeigeelemente mittels einer Steuereinrichtung, die einerseits mit den Stellelementen und/oder mit der Aufbereitungseinrichtung, andererseits mit der Anzeigeeinrichtung verbunden ist.

Einer der damit erzielten Vorteile ist, dass die Anzeige von Zuständen der Sanitärarmatur und eine entsprechende Rückmeldung an einen Nutzer der Sanitärarmatur wesentlich verbessert wird. Fehler, Zustände oder Ereignisse können auf diese Weise zusätzlich und direkt einem Nutzer angezeigt werden, sodass die Bedienbarkeit verbessert wird. Ein weiterer Vorteil ist die erhöhte Flexibilität, da nun nahezu unabhängig von der Anzahl und den Zuständen von Komponenten oder Stellungen der Stellelemente eine entsprechende Anzeige an einen Nutzer erfolgen kann. Ein weiterer Vorteil ist, dass eine einfache und kostengünstige Implementierung beziehungsweise eine einfache und kostengünstige Durchführung ermöglicht wird.

Der Begriff "aufbereitete Flüssigkeit" ist im weitesten Sinne zu verstehen und bezieht sich insbesondere in den Ansprüchen, vorzugsweise in der Beschreibung auf Flüssigkeiten, insbesondere Wasser in Form von Leitungswasser von einem Wasserversorger oder dergleichen, welches durch eine separate Einrichtung zusätzlich in seinen Eigenschaften und/oder in seiner Zusammensetzung verändert wird. So kann beispielsweise aufbereitetes Wasser eine hohe Temperatur, sogenanntes Heißwasser, einen anderen Karbonisierungsgrad, eine teilweise andere Zusammensetzung oder dergleichen als vom Wasserversorger ursprünglich bereitgestelltes Wasser aufweisen. Unter dem Begriff "aufbereitete Flüssigkeit" ist insbesondere kein Warm- oder Kaltwasser zu verstehen, welches üblicherweise von einem Wasserversorger einem Einfamilienhaus, Mehrfamilienhaus oder dergleichen bereitgestellt wird und über eine Heizung oder dergleichen in seiner Temperatur gegebenenfalls angepasst ist.

Der Begriff "Aufbereitungsart" ist im weitesten Sinne zu verstehen und bezieht sich insbesondere in den Ansprüchen, vorzugsweise in der Beschreibung nicht nur auf die grundlegende Art der Aufbereitung einer Flüssigkeit, beispielsweise ob das Wasser karbonisiert wurde oder nicht, sondern auch den Grad, die Intensität oder Konzentration der Aufbereitung, beispielsweise die Intensität der Karbonisierung. Unter unterschiedlichen Aufbereitungsarten sind damit beispielsweise unterschiedliche Karbonisierungsgrade zu verstehen, beispielsweise "still", "medium" oder "classic". Unter unterschiedlichen Aufbereitungsarten sind auch unterschiedliche Temperaturen von Heißwasser, unterschiedlich stark gefiltertes Wasser, unterschiedliche Konzentrationen von Geschmackszusätzen beziehungsweise Aromatisierungen, unterschiedliche Aufmineralisierungsarten und unterschiedliche Konzentrationen derselben Aufmineralisierungsart oder dergleichen zu verstehen. Unter dem Begriff "Aufbereitungsart" fällt insbesondere auch ein "Nichtaufbereiten".

Weitere Merkmale, Vorteile und weitere Ausführungsformen der Erfindung sind im Folgenden beschrieben oder werden dadurch offenbar.

Gemäß einer vorteilhaften Weiterbildung der Erfindung sind mittels der optischen Anzeigeelemente, insbesondere jedes der optischen Anzeigeelemente, unterschiedliche Farben darstellbar. Damit wird die Flexibilität hinsichtlich der Darstellung unterschiedlicher Zustände, Fehlermeldungen und dergleichen noch weiter verbessert. So kann beispielsweise jedes Anzeigeelement ausgebildet sein, mindestens drei verschiedene Farben anzuzeigen.

Gemäß einer weiteren vorteilhaften Weiterbildung der Erfindung ist die Steuereinrichtung ausgebildet, mittels der optischen Anzeigeelemente optische Abfolgen darzustellen. Vorteil hiervon ist, dass damit die Flexibilität hinsichtlich der Darstellung unterschiedlicher Zustände, Fehlermeldungen und dergleichen noch weiter verbessert wird.

Gemäß einer weiteren vorteilhaften Weiterbildung der Erfindung ist eine optische Abfolge in Form von Blinken und/oder intermittierendem Anzeigen von Farben bereitstellbar. Einer der damit erzielten Vorteile ist, dass beispielsweise akute kritische Zustände einem Nutzer schnell und einfach angezeigt werden können.

Gemäß einer weiteren vorteilhaften Weiterbildung der Erfindung sind die beiden Stellelemente entlang einer gemeinsamen Achse an der Sanitärarmatur, insbesondere auf der gleichen Seite der Sanitärarmatur, angeordnet. Damit wird einerseits Bauraum eingespart, gleichzeitig eine Bedienung durch einen Nutzer vereinfacht.

Gemäß einer weiteren vorteilhaften Weiterbildung der Erfindung ist die Anzeigeeinrichtung auf der Achse neben den beiden Stellelementen oder zwischen den beiden Stellelementen angeordnet. Vorteil hiervon ist, dass der Nutzer direkt beim Betätigen der Stellelemente visuell eine Rückmeldung durch die optische Anzeigerichtung erhalten kann.

Gemäß einer weiteren vorteilhaften Weiterbildung der Erfindung umfasst die Anzeigeeinrichtung mehrere Teilanzeigeeinrichtungen, die voneinander beabstandet, insbesondere auf unterschiedlichen Achsen der Sanitärarmatur, angeordnet sind. Einer der damit erzielten Vorteile ist eine verbesserte Benutzerfreundlichkeit und eine schnellere Wahrnehmbarkeit und Zuordnung von Anzeigen der Anzeigeeinrichtung, da die jeweiligen Teilanzeigeeinrichtungen direkt an den jeweiligen Komponenten angeordnet sein können. So kann beispielsweise bei der Auswahl von "Heißwasser" eine rot leuchtende Anzeige am Auslauf oder am Auslass angeordnet sein, um anzuzeigen, dass Heißwasser ausgegeben wird, wohingegen das entsprechende Stellelement seitlich an dem Armaturengrundkörper angeordnet ist.

Gemäß einer weiteren vorteilhaften Weiterbildung der Erfindung ist die Anzeigeeinrichtung in zumindest eines der Stellelemente integriert. Damit kann Bauraum für die Sanitärarmatur insgesamt reduziert werden.

Gemäß einer weiteren vorteilhaften Weiterbildung der Erfindung ist die optische Anzeigeeinrichtung in Form zumindest eines Rings ausgebildet. Neben einer hohen optischen Anmutung und einer besseren Wahrnehmbarkeit durch einen Benutzer der Sanitärarmatur wird damit ebenfalls die Bedienbarkeit verbessert.

Gemäß einer weiteren vorteilhaften Weiterbildung der Erfindung umfasst die Anzeigeeinrichtung mehr als 6 und weniger als 30 Anzeigeelemente, insbesondere mehr als 12 und weniger als 24, vorzugsweise mehr als 15 und weniger als 20, insbesondere 18 Anzeigeelemente. Damit können ausreichend viele Zustände angezeigt werden bei gleichzeitig geringen Herstellungskosten für die Anzeigeelemente.

Gemäß einer weiteren vorteilhaften Weiterbildung der Erfindung ist die Steuereinrichtung mit der Anzeigeeinrichtung und/oder der Aufbereitungseinrichtung drahtgebunden oder drahtlos verbunden. Damit kann einerseits eine hohe Zuverlässigkeit im Falle einer drahtgebundenen Verbindung bereitgestellt werden, andererseits im Falle einer drahtlosen Anbindung eine hohe Flexibilität hinsichtlich der Anordnung von Steuer- und Anzeigeeinrichtung und/oder Aufbereitungseinrichtung zueinander.

Gemäß einer weiteren vorteilhaften Weiterbildung der Erfindung weist die Anzeigeeinrichtung und/oder die Steuereinrichtung eine insbesondere drahtlos ausgebildete Schnittstelle auf, zum Konfigurieren der Anzeige der Anzeigeeinrichtung in Bezug auf Stellungen der Stellelemente. Damit kann beispielsweise nutzerindividuell eine Anzeige verschiedenster Zustände bereitgestellt werden. Gleichzeitig wird die Nutzererfahrung verbessert. Es ist ebenso denkbar, die Aufbereitungseinrichtung alternativ oder zusätzlich mit einer entsprechenden Schnittstelle zu versehen.

Weitere wichtige Merkmale und Vorteile der Erfindung ergeben sich aus den Unteransprüchen, aus den Zeichnungen, und aus dazugehöriger Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungen und Ausführungsformen der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile oder Elemente beziehen.

Dabei zeigt
- Figur 1: eine Sanitärarmatur in dreidimensionaler Ansicht gemäß einer Ausführungsform der vorliegenden Erfindung;
- Figur 2: einen dreidimensionalen Ausschnitt der Sanitärarmatur gemäß Figur 1;
- Figur 3: ein Sanitärsystem gemäß einer Ausführungsform der vorliegenden Erfindung mit einer Sanitärarmatur gemäß Figur 2; und
- Figur 4: ein Verfahren zum Betreiben einer Sanitärarmatur gemäß einer Ausführungsform der vorliegenden Erfindung.

Figur 1 zeigt in dreidimensionaler Ansicht eine Sanitärarmatur gemäß einer Ausführungsform der vorliegenden Erfindung.

Im Detail ist in Figur 1 eine Sanitärarmatur 1 für Küchen gezeigt. Die Sanitärarmatur 1 ist Teil eines Sanitärsystems 200 der Figur 3. Die Sanitärarmatur 1 umfasst dabei einen zylinderförmigen Armaturenkörper 2, an dem senkrecht zur Zylinderachse, also entlang der Achse A, auf verschiedenen Seiten des Armaturenkörpers 2 jeweils eine Stellgliedeinheit 3a, 3b angeordnet ist. Hierbei dient die erste Stellgliedeinheit 3a zur Einstellung einer Mischwassertemperatur und einer Durchflussmenge eines Mischwassers basierend auf nicht aufbereitetem Warm- und Kaltwasser. Die erste Stellgliedeinheit 3a umfasst hierzu eine Einhebel-Mischeinrichtung 8. Mittels der zweiten Stellgliedeinheit 3b, die in der folgenden Figur 2 genauer beschrieben wird, kann eine Menge und eine Aufbereitungsart für aufbereitetes Wasser eingestellt und eine Abgabe der aufbereiteten Menge an Wasser ausgelöst werden.

An dem Armaturenkörper 2 ist weiter über einen Auslaufarm 4 ein Wasserauslauf 5 schwenkbar angeordnet, der mit Mischwasser beaufschlagt werden kann. Des Weiteren ist der Wasserauslauf 5 über eine lösbare Verbindung 56 mit einem Haltearm 6 verbunden, wobei der Haltearm 6 wiederum an dem Armaturenkörper 2 parallel zur Zylinderachse des Armaturenkörpers 2 schwenkbar angeordnet ist. Die lösbare Verbindung 56 kann hierbei beispielsweise durch eine magnetische Kraft erfolgen. Auf der Unterseite des Haltearms 6 ist ein weiterer Wasserauslauf 7 angeordnet, über den aufbereitetes Wasser, welches mittels der zweiten Stellgliedeinheit 3b eingestellt werden kann, abgegeben werden kann.

Figur 2 zeigt einen dreidimensionalen Ausschnitt der Sanitärarmatur gemäß Figur 1 und Figur 3 ein Sanitärsystem gemäß einer Ausführungsform der vorliegenden Erfindung mit einer Sanitärarmatur gemäß Figur 2.

In Figur 2 ist im Detail im Wesentlichen die zweite Stellgliedeinheit 3b dargestellt. Die zweite Stellgliedeinheit 3b umfasst ein erstes Stellelement 300 in Form eines um eine Achse A drehbaren Rings, welcher senkrecht zur Achse des zylindrischen Armaturenkörpers 2 angeordnet ist. Das erste Stellelement 300 dient zur Mengeneinstellung der gewünschten Menge an aufbereitetem Wasser. Hierzu kann das erste Stellelement optisch und haptisch wahrnehmbare Erhöhungen in Form von radialen Vorsprüngen zur Definition unterschiedlicher Einstellpositionen aufweisen.

Entlang der Achse A in Figur 2 rechts neben dem ersten Stellelement 300 ist eine Anzeigeeinrichtung 301 und wiederum rechts daneben eine Markierung 303 angeordnet, welche die Stellposition des ersten Stellelements 300 anzeigt. Zum anderen kann die Markierung 303 auch als zweite Anzeigeeinrichtung neben einer ersten Anzeigeeinrichtung 301 ausgebildet sein. Die erste Anzeigeeinrichtung 301 ist auf der rechten Seite des ersten Stellelements 300 und auf der linken Seite der Markierung 303 angeordnet und ringförmig ausgeführt. Die erste Anzeigeeinrichtung 301 umfasst dabei insgesamt 18 getrennt ansteuerbare optische Elemente in Form von mehrfarbigen LEDs. Mittels der ersten Anzeigeeinrichtung 301 können so einerseits verschiedene farbliche Darstellungen angezeigt werden, beispielsweise zumindest die Farben rot, weiß, grün, gelb und/oder orange oder dergleichen, andererseits auch gleichzeitig unterschiedliche Farben, beispielsweise die Farben rot und weiß jeweils abwechselnd in Umfangsrichtung. Mittels der zweiten Anzeigeeinrichtung 303 können ebenfalls verschiedene leuchtende Farben angezeigt werden, insbesondere die Farben rot und blau. Jede der beiden Anzeigeeinrichtungen 301, 303 kann ebenfalls die Farbe intermittierend anzeigen, mit anderen Worten ein Blinken in der jeweiligen Farbe bereitstellen. Die erste Anzeigeeinrichtung 301 kann damit auch zeitliche Abfolgen anzeigen, beispielsweise auf diese Weise eine sich in Umfangsrichtung des Rings bewegende Anzeige eines roten Punkts oder Bandes beziehungsweise Abschnitts. Die Anzeigeeinrichtungen 301, 303 können alternativ oder zusätzlich auch akustische Signale bereitstellen, beispielsweise ein intermittierendes Piepen oder dergleichen.

Weiterhin weist die zweite Stellgliedeinheit 3b ein zweites Stellelement 302 auf, welches ebenfalls ringförmig ausgebildet ist und links neben dem ersten Stellelement 300 angeordnet ist. Das zweite Stellelement 302 weist - wie auch das erste Stellelement 300 - auf seinem Außenumfang eine Riffelung zum besseren Greifen durch einen Nutzer auf. Das zweite Stellelement 302 ist einerseits drehbar ausgebildet mit Drehrichtungen R3, R4 um die Achse A, andererseits ist dieses auch in axialer Richtung R1, R2 entlang der Achse A beweglich angeordnet. Auf der zur Achse A senkrechten Fläche des zweiten Stellelements 302 ist eine kreisförmige Oberfläche (nicht gezeigt) mit einem Betätigungselement 305 angeordnet. Mittels des Betätigungselements 305 wird die Abgabe von aufbereitetem Wasser ausgelöst. Das Betätigungselement 305 kann dabei berührungslos oder mittels Berührung betätigbar ausgebildet sein. Das Betätigungselement 305 kann dabei in Form eines Infrarotsensors ausgebildet sein, sodass bei Berührung der Oberfläche das Betätigungselement 305 ausgelöst wird.

Das zweite Stellelement 302 kann durch Drehen in Richtung R4 in unterschiedliche Rastpositionen gebracht werden. Ein Drehen in die entgegengesetzte Richtung R3 kann zugelassen werden, kann jedoch auch nicht zugelassen werden, sodass ein Benutzer das zweite Stellelement 302 lediglich in Richtung R4 weiterdrehen kann. Das zweite Stellelement 302 dient zur Auswahl der gewünschten Art an aufbereitetem Wasser. Hierzu kann das zweite Stellelement 302 optisch und haptisch wahrnehmbare Erhöhungen in Form von radialen Vorsprüngen zur Definition unterschiedlicher Einstellpositionen aufweisen.

Im Einzelnen wird nun die Bedienung der Sanitärarmatur 1 erläutert. Hierzu befindet sich die Sanitärarmatur 1 zunächst im Ruhezustand/Standby-Modus. Diese kann so ausgebildet sein, dass, wenn im Standby-Modus das Betätigungselement 305 betätigt wird, Mischwasser, hier ungefiltertes Leitungswasser, über den Wasserauslass 5 ausgegeben wird. Ein zusätzliches Betätigen des zweiten Stellelements 302 ist nicht erforderlich.

Während das Wasser abgegeben wird, erfolgt eine Laufanzeige mittels neun LEDs - also ein halber Ring - nach vorne (bei Blickrichtung auf die Oberfläche entlang der Achse A aus gesehen im Uhrzeigersinn). Dabei leuchten immer neun LEDs gleichzeitig, die jeweils letzte LED wird nicht betätigt, die nächste LED wird betätigt. Die Geschwindigkeit der Abfolge wird so gewählt, dass der halbe Ring in 2 Sekunden einmal vollständig umläuft.

Wird während der Abgabe das Betätigungselement 305 erneut betätigt, wird die Mischwasserabgabe abgebrochen. Wird das Betätigungselement 305 nicht erneut während der Mischwasserabgabe betätigt, wird das Mischwasser für 20 Sekunden ausgegeben und wird dann angehalten. Der Wert von 20 Sekunden kann beispielsweise über eine entsprechende App einstellbar beziehungsweise veränderbar sein.

Wird während der Abgabe des Wassers das zweite Stellelement 302 betätigt, erfolgt keine Aktion. Wird während der Abgabe das erste Stellelement 300 betätigt, wird die Abgabe von Wasser fortgesetzt und/oder nach Abgabe der eingestellten Menge beendet. Die Sanitärarmatur 1 wechselt nach der Abgabe in den Standby-Modus oder gegebenenfalls in den entsprechenden Modus, der durch das zweite Stellelement 302 vorgegeben wird.

Wird das erste Stellelement 300 auf eine vordefinierte Menge, hier "0", gestellt, das heißt auf eine bestimmte vorgegebene oder vorgebbare Menge, die einem Abschalten der Sanitärarmatur 1 zugeordnet ist, wird die Sanitärarmatur 1 abgeschaltet. Die Anzeigeeinrichtung 301 ist damit abgeschaltet und das erste Stelleelement 300 und zweite Stellelement 302 sind deaktiviert, sodass bei dessen Betätigung keine der Wasserarten oder Mischwasser ausgegeben wird. Ebenso werden auch keine Fehler oder ein gegebenenfalls bereits laufendes Reinigungsprogramm mittels der Anzeigeeinrichtung angezeigt. Wurde ein Reinigungsprogramm vor dem Abschalten gestartet, wird dieses bis zu seiner regulären Beendigung fortgesetzt; es erfolgt jedoch keine Anzeige mittels der Anzeigeeinrichtung 301. Mischwasser kann mittels der Mischeinrichtung 8 auf der rechten Seite der Sanitärarmatur 1 unabhängig davon weiterhin gezapft werden.

Figur 3 zeigt im Detail ein Sanitärsystem 200 umfassend eine Sanitärarmatur 1 gemäß den Figuren 1 und 2 sowie eine Aufbereitungseinrichtung 201 und eine Steuereinrichtung 100. Im Einzelnen ist eine Filtereinrichtung 106 angeordnet, die mit einer Kaltwasserleitung 21b zur Zufuhr von Kaltwasser verbunden ist. Mittels der Filtereinrichtung 106 kann dann über eine Leitung 20c, die mit einer Verarbeitungseinrichtung 103 verbunden ist und über eine Leitung 20, die mit dem Wasserauslauf 7 verbunden ist, gefiltertes Wasser zur Verfügung gestellt werden. Die Steuereinrichtung 100 ist hierbei zum Steuern der Verarbeitungseinrichtung 103 mit dieser drahtgebunden oder drahtlos verbunden. Die Verarbeitungseinrichtung 103 kann aber auch in die Steuereinrichtung 100 integriert sein.

Die Verarbeitungseinrichtung 103 kann beispielsweise umfassen:
- die vorstehend genannte Filtereinrichtung 106,
- eine Karbonisierungseinrichtung zur Bereitstellung eines karbonisierten Fluids, insbesondere von karbonisiertem Wasser,
- eine Erwärm- und/oder Heizeinrichtung zur Bereitstellung von Fluiden mit hoher Temperatur, insbesondere Heißwasser,
- eine Kühleinrichtung, insbesondere zur Bereitstellung eines gekühlten Fluids, insbesondere Wasser,
- eine lonisationseinrichtung zur Ionisierung eines Fluids, insbesondere von Wasser,
- eine Anreichungseinrichtung zur Anreichung des Fluids mit zumindest einem Stoff, insbesondere Mineralstoff, Geschmacksstoff, Farbstoff oder dergleichen,
- eine Zusatzeinrichtung zum Zusatz von Konzentraten, insbesondere Fruchtsaftkonzentraten oder dergleichen, zu einem Fluid,
- eine Hygieneeinrichtung zur Bereitstellung von hygienisch aufbereitetem Fluid, insbesondere zur Entkeimung eines Fluids, und/oder
- eine Reinigungseinrichtung zum Bereitstellen eines Reinigungs- und/oder Spülmediums anstelle oder zum Zusetzen zu einem Fluid.

Die Steuereinrichtung 100 ist ausgebildet zu ermitteln, wann eine Filterkartusche der Filtereinrichtung 106 gewechselt werden muss. Weiter kann eine Mengensteuereinheit vorgesehen sein, welche eine Mehrzahl von Ventilen (nicht gezeigt) aufweist.

Die Steuereinrichtung 100 ist über eine Signalleitung 130 mit den beiden Stellelementen 300, 302, der Anzeigeeinrichtung 301 sowie mit dem Betätigungselement 305 zur entsprechenden Steuerung beziehungsweise Betätigung derselben verbunden. Die Steuereinrichtung 100 ist weiter mit einer Stromversorgung 102 für deren Betrieb verbunden. Über die Leitung 20 kann über den Wasserauslass 7 aufbereitete Flüssigkeit, also beispielsweise hier gefiltertes Wasser, oder falls ein Heißwassersystem vorgesehen ist, Heißwasser ausgegeben werden. Die Warmwasserleitung 21a und die Kaltwasserleitung 21b sind über die erste Stellgliedeinheit 3a mit einer Mischerkartusche mit dem ersten Wasserauslass 5 verbunden und es kann über diesen entsprechend Mischwasser mit entsprechender Temperatur ausgegeben werden. Die Steuereinrichtung 100 kann weiterhin eine Schnittstelle 150 zur Kommunikation, Programmierung und/oder Konfiguration der Steuereinrichtung 100 aufweisen oder mit einer Schnittstelle 150 verbunden sein.

Ist das erste Stellelement 300 auf "0" gestellt, werden weiterhin die Komponenten der Aufbereitungseinrichtung 201 betrieben, also beispielsweise die Heizeinrichtung.

Ist eine bestimmte Position durch das zweite Stellelement 302 eingestellt, leuchtet eines der Anzeigeelemente in der entsprechenden Farbe (beispielsweise blau für die Auswahl von "Sprudel classic"). Die Zuordnung der Wasserarten und Mengen erfolgt direkt an der Steuereinrichtung 100, die hierfür einen Bildschirm aufweisen kann oder mittels der App.

Wird das zweite Stellelement 302 und anschließend das Betätigungselement 305 betätigt, wird die eingestellte Wasserart und Wassermenge abgegeben. Während das Wasser abgegeben wird, erfolgt eine Laufanzeige mittels neun LEDs - also ein halber Ring - nach vorne (bei Blickrichtung auf die Oberfläche entlang der Achse A aus gesehen im Uhrzeigersinn). Dabei leuchten immer neun LEDs gleichzeitig, die jeweils letzte LED wird nicht betätigt, die nächste LED wird betätigt. Die Geschwindigkeit der Abfolge wird so gewählt, dass der halbe Ring in 2 Sekunden einmal vollständig umläuft.

Ist bei einer bestimmten Position die Auswahl "kochendes Wasser" hinterlegt, leuchtet eines der Anzeigeelemente der Anzeigeeinrichtung 301 rot. Es muss jedoch hier zuerst noch eine Sicherungseinrichtung durch Drücken und Drehen des zweiten Stellelements 302 um einen vorbestimmten Winkel überwunden werden, bevor das Heißwasser durch das Bestätigungselement 305 gezapft werden kann. Wird während der Ausgabe des Heißwassers das Betätigungselement 305 erneut betätigt, bricht die Heißwasserausgabe ab. Wird während der Ausgabe das zweite Stellelement 302 betätigt, erfolgt die Abgabe des Heißwassers in der ausgewählten Menge. Wird während der Abgabe das erste Stellelement 300 betätigt, wird die Abgabe nach Ausgabe der ausgewählten Menge beendet. Die Sanitärarmatur 1 wechselt aber nach der Abgabe in den Standby-Modus oder gegebenenfalls in den entsprechenden Modus, der durch das zweite Stellelement 302 vorgegeben wird.

Um Heißwasser ausgeben zu können, muss - wie vorstehend ausgeführt - eine Sicherheitsbarriere überwunden werden. Für die Auswahl von kochend heißem Wasser muss hier das zweite Stellelement 302 in Richtung des ersten Stellelements 301 entlang der Achse A gedrückt und um mindestens 80° nach hinten gedreht werden. Eine haptische Rückmeldung, insbesondere mittels einer Rasterung, meldet einem Nutzer den korrekten, also ausreichenden Drehwinkel zurück. Der Heißwasser-Modus wird durch die rote Farbe sämtlicher Anzeigeelemente der Anzeigeeinrichtung 301 angezeigt.

Nachdem der Heißwasser-Modus aktiviert wurde, erlischt die gesamte Anzeigeeinrichtung 301 nach einer Sekunde und es ist nur noch ein rot leuchtendes Anzeigeelement an der Position der Markierung 303 zu sehen. Mit dem ersten Stellelement 300 kann dann optional durch Drehung desselben die ausgewählte Menge verändert werden.

Durch Berührung des Betätigungselements 305, insbesondere in Form eines InfrarotSensors, wird allgemein die Wasserabgabe ausgelöst. Erneutes Betätigen stoppt die Wasserabgabe, auch wenn die eingestellte Menge noch nicht erreicht ist. Während das Wasser abgegeben wird, erfolgt eine Laufanzeige mittels neun LEDs - also ein halber Ring - nach vorne (bei Blickrichtung auf die Oberfläche entlang der Achse A aus gesehen im Uhrzeigersinn). Dabei leuchten immer neun LEDs gleichzeitig, die jeweils letzte LED wird nicht betätigt, die nächste LED wird betätigt. Die Geschwindigkeit der Abfolge wird so gewählt, dass der halbe Ring in 2 Sekunden einmal vollständig umläuft.

Zum Anzeigen des Zustands der Filtereinrichtung 106 leuchtet im Standby-Modus bei einer Filterrestlaufzeit der Filtervorrichtung des Sanitärsystems 200 unterhalb eines vorgebbaren Schwellwerts dauerhaft ein Anzeigeelement gelb unterhalb des weiß leuchtenden Anzeigeelements.

Das gelb leuchtende Anzeigeelement erlischt nur
- bei Auswahl der Wasserart, wenn die gesamte Anzeigeeinrichtung leuchtet,
- wenn ein Fehler aktiv ist und die gesamte Anzeigeeinrichtung rot pulsiert,
- die Armatur ausgeschaltet ist, oder
- das Reinigungsprogramm läuft.

Im Standby-Modus der Sanitärarmatur 1 leuchtet bei einer Filterrestlaufzeit unterhalb eines vorgebbaren Schwellwerts und wenn der CO₂-Drucksensor weniger als einen vorgebbaren Druckwert, beispielsweise unter 3 bar, detektiert, ein Anzeigeelement dauerhaft rot unterhalb des weiß leuchtenden Anzeigeelements.

Das rot leuchtende Anzeigeelement erlischt nur
- bei Auswahl der Wasserart, wenn die gesamte Anzeigeeinrichtung leuchtet,
- wenn ein Fehler aktiv ist und die gesamte Anzeigeeinrichtung rot pulsiert,
- die Armatur ausgeschaltet ist, oder
- das Reinigungsprogramm läuft.

Wurde ein Reinigungsprogramm über das Display 120 der Steuereinrichtung 200 oder über die App gestartet, erfolgt eine Laufanzeige mittels neun gelb leuchtenden Anzeigeelementen, hier in Form von LEDs - also ein halber Ring - nach vorne (bei Blickrichtung auf die Oberfläche entlang der Achse A aus gesehen im Uhrzeigersinn). Dabei leuchten immer neun LEDs gleichzeitig, die jeweils letzte LED wird nicht betätigt, die nächste LED wird betätigt. Die Geschwindigkeit der Abfolge wird so gewählt, dass der halbe Ring in 2 Sekunden einmal vollständig umläuft.

Muss der Nutzer während des Reinigungsprogramms aktiv tätig werden, beispielsweise eine Reinigungskartusche ersetzen, herausnehmen oder dergleichen, pulsieren sämtliche Anzeigeelemente der Anzeigeeinrichtung in gelb und auf dem Display 120 der Steuereinrichtung 100 wird die vorzunehmende Aktion visualisiert dargestellt. Wenn das Reinigungsprogramm weiterläuft, erfolgt eine Laufanzeige mittels neun gelb leuchtenden Anzeigeelementen. Nach Beendigung des Reinigungsprogramms kehrt das Sanitärsystem 200 wieder in den Standby-Modus zurück.

Ist ein Fehler im Sanitärsystem 200 aufgetreten oder ist ein Steuerungsmenü auf dem Display 120 der Steuereinrichtung 200 aktiviert, pulsiert der komplette LED-Ring in Rot; das Sanitärsystem 200 ist nun im Fehler-Modus. In dem Fall kann keine Einstellung über die beiden Stellelemente 300, 302 mehr erfolgen, das Betätigungselement 305 ist abgeschaltet. Der Fehler-Modus ist ein Interrupt zu jedem anderen Zustand und unterbricht alle Vorgänge; eine aktive Wasserabgabe wird im Fehlerfall oder Aktivierung des Menüs auf dem Display abgebrochen. Ein aktiver Fehler während des Reinigungsprogrammes setzt das Sanitärsystem temporär außer Betrieb.

Wird im Standby-Zustand das zweite Stellelement 302 betätigt, zeigen sämtliche Anzeigeelemente der Anzeigeeinrichtung 301 die entsprechende Farbe gemäß der gewünschten Aufbereitungsart an und die Art des aufbereiteten Wassers kann ausgewählt werden. Wird das zweite Stellelement 302 nach vorne (vom Betätigungselement aus gesehen im Uhrzeigersinn) gedreht, wechselt die Wasserart bei jeder Rasterung die Farbe der Anzeigeeinrichtung 301 von grün, hellblau nach blau. Hierbei steht grün für stilles Wasser, hellblau für Medium-Sprudel und blau für Classic-Sprudel. Bei Drehung in die andere Richtung erfolgt dies in umgekehrter Reihenfolge. Nach Betätigung des Betätigungselements 305 leuchtet die komplette Anzeigeeinrichtung 301 für 1 Sekunde in der ausgewählten Farbe. Nach dieser Sekunde wird nur noch eine LED an der Markierung 303 in der gewählten Farbe angezeigt.

Zur Auswahl der Wasserart "Classic-Sprudel" wird wie folgt vorgegangen:
Nachdem die Wasserart "Classic-Sprudel" mittels des zweiten Stellelements 302 ausgewählt wurde, erlischt der gesamte LED-Leuchtring und es leuchtet nur noch ein Anzeigenelement in der Farbe der gewünschten Wasserart an der Stelle - hier blau - an der die ausgewählte Menge eingestellt wird. Mittels des ersten Stellelements 300 kann dann optional durch Drehung die ausgewählte Menge verändert werden. Es stehen hier beispielsweise dreizehn voreingestellte Mengeneinstellungen zur Verfügung (100 - 1000 ml). Zusätzlich können auch noch weitere vier individuell definierbare Wassermengen zur Verfügung gestellt werden.

Durch Berührung des Betätigungselements 305 wird die Wasserabgabe ausgelöst. Solange das gewünschte Wasser ausgegeben wird, erfolgt eine Laufanzeige mittels neun LEDs - also ein halber Ring - wie oben beschrieben. Dabei leuchten immer neun LEDs gleichzeitig, die jeweils letzte LED wird nicht betätigt, die nächste LED wird betätigt. Die Geschwindigkeit der Abfolge wird so gewählt, dass der halbe Ring in 2 Sekunden einmal vollständig umläuft.

Nach dem Zapfen des gewünschten Wassers verbleibt die Sanitärarmatur 1 für 5 Sekunden in der gewählten Einstellung und ein Anzeigeelement der Anzeigeeinrichtung 301 leuchtet in der entsprechenden Farbe. Es kann nun erneut gezapft oder die Einstellungen verändert werden, beispielsweise die Menge verändert werden. Nach Ablauf der genannten Zeitspanne, hier 5 Sekunden, kehrt die Sanitärarmatur 1 wieder zurück in den Standby-Modus. Im Standby-Modus leuchtet das eine Anzeigeelement der Anzeigeeinrichtung 301 wieder weiß. Ist eine Individualmenge eingestellt, dann zeigt ein Anzeigeelement der Anzeigeeinrichtung 301 die definierte Wasserart anhand der zugehörigen Farbe an.

Figur 4 zeigt ein Verfahren zum Betreiben einer Sanitärarmatur gemäß einer Ausführungsform der vorliegenden Erfindung.

Im Detail zeigt Figur 4 Schritte eines Verfahrens zum Betreiben einer Sanitärarmatur gemäß einem der Ansprüche 1-12.

Das Verfahren umfasst dabei die folgenden Schritte:
- Einstellen S1 mittels eines ersten Stellelements einer Menge einer auszugebenden Wasserart,
- Einstellen S2 mittels eines zweites Stellelements die auszugebende Wasserart, und
- Anzeigen S3 mittels einer Anzeigeeinrichtung, die eine Mehrzahl optischer Anzeigeelemente aufweist, von Stellelement-Einstellungen mittels separater Ansteuerung der optischen Anzeigeelemente mittels einer Steuereinrichtung, die einerseits mit den Stellelementen, andererseits mit der Anzeigeeinrichtung verbunden ist.

Zusammenfassend weist zumindest eine der Ausführungsformen der Erfindung zumindest einen der folgenden Vorteile auf:
- Hohe Nutzererfahrung.
- Hohe Flexibilität bezüglich der Anzeige von Zuständen der Sanitärarmatur.
- Einfache Herstellung und Implementierung.
- Einfache Durchführung.
- Zuverlässige Auswahl von aufbereitetem Wasser und Fehleranzeige.

Obwohl die vorliegende Erfindung anhand bevorzugter Ausführungsbeispiele beschrieben wurde, ist sie nicht darauf beschränkt, sondern auf vielfältige Weise modifizierbar.

### Bezugszeichenliste

- 1: Sanitärarmatur
- 2: Armaturenkörper
- 3a: Erste Stellgliedeinheit
- 3b: Zweite Stellgliedeinheit
- 4: Auslaufarm
- 5: Wasserauslauf
- 6: Haltearm
- 7: Wasserauslauf
- 8: Mischeinrichtung

- 20: Leitung
- 20a: Leitung
- 20b: Leitung
- 20c: Leitung
- 21a: Warmwasserleitung
- 21b: Kaltwasserleitung

- 56: Lösbare Verbindung

- 100: Steuereinrichtung
- 102: Stromversorgung
- 103: Verarbeitungseinrichtung
- 106: Filtereinrichtung
- 120: Display
- 130: Signalleitung
- 150: Schnittstelle

- 200: Sanitärsystem
- 201: Aufbereitungseinrichtung

- 300: Erstes Stellelement
- 301: Erste Anzeigeeinrichtung
- 302: Zweites Stellelement
- 303: Markierung / Zweite Anzeigeeinrichtung
- 305: Betätigungselement

- A: Achse
- R1, R2: Axiale Richtung
- R3, R4: Drehrichtung

- S1-S3: Schritte eines Verfahrens

## Patentansprüche

1. Sanitärarmatur (1) zur Ausgabe aufbereiteter Flüssigkeiten, umfassend
ein erstes Stellelement (300) zum Einstellen einer Menge einer auszugebenden Flüssigkeitsart,
ein zweites Stellelement (302) zum Einstellen der auszugebenden Flüssigkeitsart, eine Anzeigeeinrichtung (301), die eine Mehrzahl optischer Anzeigeelemente aufweist und
eine Steuereinrichtung (100), die einerseits mit den Stellelementen (300, 302) und/ oder mit einer Aufbereitungseinrichtung (201), andererseits mit der Anzeigeeinrichtung (301) verbunden ist, derart, dass Stellelement-Einstellungen und/oder zumindest ein Zustand der Aufbereitungseinrichtung (201) mittels separater Ansteuerung der optischen Anzeigeelemente angezeigt werden.

2. Sanitärarmatur (1) gemäß Anspruch 1, **dadurch gekennzeichnet, dass** mittels der optischen Anzeigeelemente, insbesondere jedes der optischen Anzeigeelemente, unterschiedliche Farben darstellbar sind.

3. Sanitärarmatur (1) gemäß einem der Ansprüche 1-2, **dadurch gekennzeichnet, dass** die Steuereinrichtung (100) ausgebildet ist, mittels der optischen Anzeigeelemente optische Abfolgen darzustellen.

4. Sanitärarmatur (1) gemäß Anspruch 3, **dadurch gekennzeichnet, dass** eine optische Abfolge in Form von Blinken und/oder intermittierendem Anzeigen von Farben bereitstellbar ist.

5. Sanitärarmatur (1) gemäß einem der Ansprüche 1-4, **dadurch gekennzeichnet, dass** die beiden Stellelemente (300, 302) entlang einer gemeinsamen Achse (A) an der Sanitärarmatur (1), insbesondere auf der gleichen Seite der Sanitärarmatur (1), angeordnet sind.

6. Sanitärarmatur (1) gemäß Anspruch 5, **dadurch gekennzeichnet, dass** die Anzeigeeinrichtung (301) auf der Achse neben den beiden Stellelementen (300, 302) oder zwischen den beiden Stellelementen (300, 302) angeordnet ist.

7. Sanitärarmatur (1) gemäß einem der Ansprüche 1-6, **dadurch gekennzeichnet, dass** die Anzeigeeinrichtung (301) mehrere Teilanzeigeeinrichtungen umfasst, die voneinander beabstandet, insbesondere an unterschiedlichen Achsen der Sanitärarmatur (1), angeordnet sind.

8. Sanitärarmatur (1) gemäß einem der Ansprüche 1-7, **dadurch gekennzeichnet, dass** die Anzeigeeinrichtung (301) in zumindest eines der Stellelemente (300, 302) integriert ist.

9. Sanitärarmatur (1) gemäß einem der Ansprüche 1-8, **dadurch gekennzeichnet, dass** die optische Anzeigeeinrichtung (301) in Form zumindest eines Rings ausgebildet ist.

10. Sanitärarmatur (1) gemäß einem der Ansprüche 1-9, **dadurch gekennzeichnet, dass** die Anzeigeeinrichtung (301) mehr als 6 und weniger als 30 Anzeigeelemente umfasst, insbesondere mehr als 12 und weniger als 24, vorzugsweise mehr als 15 und weniger als 20, insbesondere 18 Anzeigeelemente.

11. Sanitärarmatur (1) gemäß einem der Ansprüche 1-10, **dadurch gekennzeichnet, dass** die Steuereinrichtung (100) mit der Anzeigeeinrichtung (301) drahtgebunden oder drahtlos verbunden ist.

12. Sanitärarmatur (1) gemäß einem der Ansprüche 1-11, **dadurch gekennzeichnet, dass** die Anzeigeeinrichtung (301) und/oder die Steuereinrichtung (100) eine insbesondere drahtlos ausgebildete Schnittstelle aufweist, zum Konfigurieren der Anzeige der Anzeigeeinrichtung (301) in Bezug auf Stellungen der Stellelemente (300, 302).

13. Sanitärsystem (200), umfassend
eine Sanitärarmatur (1) gemäß einem der Ansprüche 1-12, und
eine Aufbereitungseinrichtung (201) welche mit der Sanitärarmatur (1) zum Bereitstellen von aufbereiteter Flüssigkeit verbunden ist, insbesondere wobei die Aufbereitungseinrichtung (201) zumindest eine der folgenden Einrichtungen umfasst:
- eine Filtereinrichtung (106) zur Bereitstellung eines gefilterten Fluids, insbesondere von gefiltertem Wasser,
- eine Karbonisierungseinrichtung zur Bereitstellung eines karbonisierten Fluids, insbesondere von karbonisiertem Wasser,
- eine Erwärm- und/oder Heizeinrichtung zur Bereitstellung von Fluiden mit hoher Temperatur, insbesondere Heißwasser,
- eine Kühleinrichtung, insbesondere zur Bereitstellung eines gekühlten Fluids, insbesondere Wasser,
- eine lonisationseinrichtung zur Ionisierung eines Fluids, insbesondere von Wasser,
- eine Anreichungseinrichtung zur Anreichung des Fluids mit zumindest einem Stoff, insbesondere Mineralstoff, Geschmacksstoff, Farbstoff oder dergleichen,
- eine Zusatzeinrichtung zum Zusatz von Konzentraten, insbesondere Fruchtsaftkonzentraten oder dergleichen, zu einem Fluid,
- eine Hygieneeinrichtung zur Bereitstellung von hygienisch aufbereitetem Fluid, insbesondere zur Entkeimung eines Fluids, und/oder
- eine Reinigungseinrichtung zum Bereitstellen eines Reinigungs- und/oder Spülmediums anstelle oder zum Zusetzen zu einem Fluid,
und wobei die Steuereinrichtung (100) ausgebildet ist, Zustände von Einrichtungen mittels separater Ansteuerung der optischen Anzeigeelemente anzuzeigen.

14. Verfahren zum Betreiben einer Sanitärarmatur (1) gemäß einem der Ansprüche 1-12, umfassend die Schritte
- Einstellen (S1) mittels eines ersten Stellelements (300) einer Menge einer auszugebenden Flüssigkeit,
- Einstellen (S2) mittels eines zweites Stellelements (302) die auszugebende Flüssigkeitsart, und
- Anzeigen (S3) mittels einer Anzeigeeinrichtung (301), die eine Mehrzahl optischer Anzeigeelemente aufweist, von Stellelement-Einstellungen und/oder zumindest ein Zustand der Aufbereitungseinrichtung (201) mittels separater Ansteuerung der optischen Anzeigeelemente mittels einer Steuereinrichtung (100), die einerseits mit den Stellelementen (300, 302) und/oder mit der Aufbereitungseinrichtung (201), andererseits mit der Anzeigeeinrichtung (301) verbunden ist.
